# EUROPÄISCHE PATENTSCHRIFT

(11) **EP 3 608 027 B1**
(45) Veröffentlichungstag und Bekanntmachung des Hinweises auf die Patenterteilung: **31.03.2021**
(21) Anmeldenummer: 19187621.8
(22) Anmeldetag: 22.07.2019
(51) Int. Cl.: B05B 17/08, B05B 1/12, B05B 1/30, B05B 12/00

(54) **FONTÄNENAUFSATZ FÜR WASSERSPIELE MIT EINER VERSTELLBAREN DÜSE**
FOUNTAIN ATTACHMENT FOR WATER-BASED GAMES WITH AN ADJUSTABLE NOZZLE
ÉLÉMENT RAPPORTÉ DE FONTAINE POUR JEUX D'EAU DOTÉ D'UNE BUSE RÉGLABLE

(30) Priorität: 09.08.2018 DE 102018119424
(43) Veröffentlichungstag der Anmeldung: 12.02.2020
(73) Patentinhaber: Oase GmbH, 48477 Hörstel-Riesenbeck (DE)
(72) Erfinder: Wesselmeier, Reinhard, 48477 Hörstel (DE)
(74) Vertreter: Engelmann, Kristiana

(56) Entgegenhaltungen:
- AU-B2- 418 454
- DE-U1- 8 909 482
- US-A- 2 560 278
- US-A- 2 938 673

## Beschreibung

Die Erfindung betrifft einen Fontänenaufsatz für Wasserspiele mit einer verstellbaren Düse, deren Spaltgröße durch eine koaxiale Verschiebung eines Außenrohrs gegenüber einem Innenrohr eingestellt wird. Konstruktiv kann eine derartige Düse beispielsweise durch einen an dem Innenrohr befestigten Prallteller realisiert werden, der durch die koaxiale Verschiebung der Rohre gegeneinander aus dem Außenrohr heraus- oder in diesen hineingefahren werden kann.

Bei derartigen Fontänenaufsätzen wird zur Einstellung der Spaltgröße über eine mit durch Federn vorgespannten beweglichen Führungskugeln zusammenwirkende Führungskontur eine Verdrehung der Rohre gegeneinander in die koaxiale Verschiebung übersetzt. So kann beispielsweise durch eine auf das Außenrohr aufgebrachte Rotationsbewegung ein variables Wasserbild des Fontänenaufsatzes erzeugt werden.

AU 418 454 B2 zeigt einen Fontänenaufsatz mit variabler Spaltgröße, bei dem zur Übersetzung einer Verdrehung in eine koaxiale Verschiebung zwei starre Vorsprünge mit einer Führungskontur zusammenwirken. US 2,938,673 zeigt eine Düse für einen Wasserschlauch, bei der die Spaltgröße durch Drehen einer in bestimmten Drehpositionen einrastenden Manschette eingestellt wird, wobei der Einrastmechanismus eine federvorgespannte Kugel umfasst.

Bei den bisher bekannten Ausführungen wird die Führungskugel unmittelbar durch eine Feder in die Führungskontur gedrückt. Die Führungskugel reibt somit direkt auf der Feder, so dass Letztere starken Torsionskräften ausgesetzt ist. Beide Elemente verschleißen daher schnell und müssen aufwendig getauscht werden. Auch lassen sich höhere Wasserdrücke mit dieser Konstruktion nicht realisieren.

Daher liegt der vorliegenden Erfindung die Aufgabe zugrunde, einen verbesserten Fontänenaufsatz bereitzustellen, der verschleißarm ist und sich insbesondere für höhere Wasserdrücke eignet.

Diese Aufgabe wird erfindungsgemäß durch einen Gegenstand mit den Merkmalen des Anspruchs 1 gelöst. Dabei ist zwischen Feder und Führungskugel ein Andruckelement angeordnet, das bessere Gleiteigenschaften aufweist als die Feder. Auf eine direkte Reibung der Führungskugel auf der Feder wird verzichtet, wodurch die Feder keinen starken Torsionskräften mehr ausgesetzt ist. Zudem kann die Führungskugel auf dem Andruckelement besser gleiten. In dieser Ausgestaltung sind sowohl die Feder als auch die Führungskugel einem erheblich geringeren Verschleiß ausgesetzt.

Vorzugsweise wird eine Verstellung in der Düse über eine auf das Außenrohr aufgebrachte Rotationsbewegung, beispielsweise mittels eines Zahnriemens, realisiert, da in diesem Fall das wasserführende Innenrohr ortsfest ist und keine aufwendige Abdichtung und rotatorische Lagerung erfordert. Mit Vorteil ist die Führungskontur umlaufend ausgebildet, da zur Steuerung der Düse eine Rotationsbewegung mit konstanter Drehrichtung aufgebracht werden kann. Das Aufbringen der Rotationsbewegung kann durch alle insbesondere im Teichbau üblichen Antriebs- und Getriebekonzepte erfolgen.

Vorzugsweise ist zwischen der Führungskugel und der Führungskontur Spiel vorhanden, so dass Wasser zum Schmieren und Kühlen in die Zwischenräume eindringen kann.

Zwar werden zum Zusammenwirken mit der Führungskontur Führungselemente in Form von Kugeln bevorzugt, es ist jedoch prinzipiell möglich, auch nicht oder nicht exakt sphärische Führungselemente wie abgerundete Rollen oder Ellipsoide zu verwenden.

Gemäß einer bevorzugten Ausführungsform der Erfindung weist die insbesondere als Spiralfeder ausgebildete Feder eine Öffnung auf, in die ein Fortsatz des Andruckelements eingreift. Die insbesondere zentrische Öffnung der Feder nimmt somit einen Teil des Andruckelementes auf, wodurch dieses besser geführt wird. Zudem wird die Feder durch das Andruckelement stabilisiert. Somit wird einer ungünstigen Verformung der Feder sowie einer ungünstigen Bewegung des Andruckelements entgegengewirkt, was den Verschleiß weiter minimiert. Neben Spiralfedern ist auch der Einsatz von Tellerfedern oder elastischen Dämpfern, beispielsweise in Form von Gummizylindern, möglich.

In einer weiteren vorteilhaften Ausführungsform der Erfindung ist die Führungskugel federseitig in einem eine bereichsweise sphärisch ausgebildete Lagerkontur aufweisenden Kugelwiderlager gelagert, wobei die Lagerkontur einen leicht größeren Radius als die Kugel aufweist. Durch die Anpassung der Lagerkontur an die Außenkontur der Führungskugel kann diese auf einer großen Fläche abrollen. Dies bewirkt einen gleichmäßigeren und daher langsameren Verschleiß der Führungskugel. Vorzugsweise weist das Kugelwiderlager bis auf eine Ausnehmung, durch die die Feder über das Andruckelement auf die Führungskugel vorspannend einwirken kann, eine vollständig sphärisch ausgebildete Lagerkontur auf.

Gemäß einer weiteren bevorzugten Ausführungsform sind die Feder und das Andruckelement in einem Gehäuseelement geführt gelagert. Dadurch wird einem Verkanten der Elemente entgegengewirkt. Zudem ist das Gehäuseelement derart ausgebildet, dass es in einfacher Weise von dem Fontänenaufsatz abgenommen werden kann. Die darin angeordnete Feder sowie das Andruckelement sind dadurch leicht zugänglich und auswechselbar. Eine Wartung des Fontänenaufsatzes ist somit in einfacher Weise möglich.

In einer weiteren bevorzugten Ausführungsform ist das Kugelwiderlager Teil des Gehäuseelements. Somit sind für eine Wartung neben der Feder und dem Andruckelement auch die Führungskugeln durch die Demontage des Gehäuseelements leicht zugänglich bzw. auswechselbar.

Gemäß einer weiteren vorteilhaften Ausgestaltung der Erfindung weist das Gehäuseelement einen durchgehenden Kanal zur Aufnahme der Feder auf, der durch einen Verschluss von außen geschlossen werden kann. Der Verschluss wirkt dabei als Widerlager für die Feder. Durch die Abnahme des Verschlusses ist die Feder aus dem Gehäuseelement herausnehmbar und kann daher ausgewechselt werden, ohne dass das Gehäuseelement ausgebaut werden muss.

In einer weiteren vorteilhaften Ausführungsform weist das Gehäuseelement eine an den Außenradius des Innenrohrs angepasste Grenzkontur auf. Das zur Lagerung der Feder und des Andruckelements sowie ggf. der Führungskugel ausgebildete Gehäuseelement trägt durch seine komplementär zum Außenradius des Innenrohrs angepasste Grenzkontur zur Abstützung und somit zu einer ruhigen und geführten Rotation der Rohre gegeneinander bei.

Gemäß einer weiteren vorteilhaften Ausgestaltung der Erfindung ist die umlaufende Führungskontur derart ausgebildet, dass pro Umdrehung mehrere koaxiale Bewegungen auf und ab realisiert werden. Insbesondere ist die Führungskontur entlang der Umfangsrichtung wellenförmig ausgebildet. Dadurch sind hochfrequente Schließzyklen bei vergleichsweise geringer Rotationsgeschwindigkeit realisierbar.

In einer weiteren bevorzugten Ausführungsform der Erfindung sind zumindest zwei umlaufende Führungskonturen vorgesehen. Diese parallel zueinander verlaufenden Führungskonturen wirken jeweils mit zumindest einer durch wenigstens eine Feder vorgespannten beweglichen Führungskugel zusammen und erhöhen die Stabilität des Fontänenaufsatzes, insbesondere bei höheren Drücken und/oder höheren Rotationsgeschwindigkeiten. Zur Vereinfachung der Wartung und exakten Parallelanordnung der Führungskugel sind die mit ihrer jeweiligen Führungskontur zusammenwirkenden Führungskugeln in einem gemeinsamen Gehäuseelement vorzugsweise übereinander gelagert.

Gemäß einer weiteren bevorzugten Ausführungsform der Erfindung wirken mit jeweils einer umlaufenden Führungskontur zumindest zwei, bevorzugt drei, besonders bevorzugt vier Führungskugeln zusammen. Mehrere Führungskugeln auf derselben Führungskontur sind vorzugsweise mit konstanten Abständen in Umfangsrichtung zueinander angeordnet, so dass beispielsweise bei vier Kugeln je eine auf der 3-, 6-, 9- und 12-Uhr-Position angeordnet ist. Die Verwendung mehrerer Führungskugeln auf derselben Führungskontur erhöht die Stabilität des Fontänenaufsatzes, insbesondere bei dem Einsatz höherer Drücke und/oder höherer Rotationsgeschwindigkeit.

Zur Vereinfachung der Montage und Wartung ist vorzugsweise jeder Führungskugel auf derselben Führungskontur ein eigenes Gehäuseelement zugeordnet. Sind zudem mehrere Führungskonturen vorgesehen, werden die in unterschiedlichen Konturen verlaufenden Führungskugeln vorzugsweise übereinander in einem gemeinsamen Gehäuseelement angeordnet. Dadurch wird ebenfalls die Montage und Wartung vereinfacht.

In einer weiteren vorteilhaften Ausgestaltung der Erfindung weist der Fontänenaufsatz zumindest einen von der Außenseite zur Innenseite des Außenrohres verlaufenden Schmierkanal auf. Zwischen Außen- und Innenrohr kann so Wasser zum Schmieren und Kühlen eindringen. Der Schmierkanal ist dabei vorzugsweise so angeordnet, dass er bei Gebrauch der Fontäne unterhalb des Wasserspiegels liegt.

Gemäß einer weiteren bevorzugten Ausführungsform mündet der Schmierkanal in einer äußeren, umlaufenden Nut, in der ein Dichtungselement mit Untermaß angeordnet ist. Das Dichtungselement hält somit größere Schmutzpartikel ab, in den Schmierkanal einzudringen, wobei Wasser zum Schmieren und Kühlen den Kanal weiterhin passieren kann. Ein Zusetzen des Fontänenaufsatzes mit grobem Schmutz wird somit effektiv verhindert.

In einer weiteren Ausgestaltung der Erfindung weist das Außenrohr auf seiner Innenseite mehrere umlaufende Rillen zur Aufnahme von Schmutz auf. Somit werden vor allem kleinere Schmutzpartikel, die insbesondere nicht von dem Dichtungselement abgehalten werden, in den Rillen gesammelt, so dass die Bewegung der Rohre gegeneinander nicht gestört wird. In bestimmten Intervallen kann der Fontänenaufsatz auseinandergebaut und so der Schmutz aus den Rillen entfernt werden.

Insgesamt wird durch die vorliegende Erfindung ein Fontänenaufsatz bereitgestellt, der verschleißarm ein variables Wasserbild erzeugt, wobei auch höhere Drücke und/oder höhere Rotationsgeschwindigkeiten verwendet werden können, und der zudem leicht montiert und gewartet werden kann.

Weitere Vorteile und Einzelheiten sind den nachfolgend beschriebenen Ausführungsbeispielen zu entnehmen. In den schematischen Figuren zeigen:
- Fig. 1: einen erfindungsgemäßen Fontänenaufsatz in einer teilweise geschnittenen Darstellung,
- Fig. 2: ein Detail des Gegenstands aus Fig. 1,
- Fig. 3: ein Detail des erfindungsgemäßen Gegenstands aus Fig. 1 in einer Explosionsdarstellung,
- Fig. 4: das Detail aus Fig. 3 in einer zusammengebauten Querschnittsansicht,
- Fig. 5: einen erfindungsgemäßen Fontänenaufsatz ähnlich Fig.1 in einer Draufsicht,
- Fig. 6: den Gegenstand aus Fig. 5 in einer geschnittenen Darstellung,
- Fig. 7: das Wasserbild des Gegenstands aus Fig. 6,
- Fig. 8: den Gegenstand aus Fig. 5 mit nach oben verschobenem Außenrohr,
- Fig. 9: das Wasserbild des Gegenstands aus Fig. 8, und
- Fig. 10: eine Schnittdarstellung gemäß Fig. 6 mit herausgenommenem Innenrohr.

Gleich oder ähnlich wirkende Teile sind - sofern dienlich - mit identischen Bezugsziffern versehen. Einzelne technische Merkmale der nachfolgend beschriebenen Ausführungsbeispiele können auch mit den Merkmalen der vorbeschriebenen Ausführungsbeispiele sowie den Merkmalen des Anspruchs 1 zur erfindungsgemäßen Weiterbildungen führen.

Fig. 1 zeigt einen erfindungsgemäßen Fontänenaufsatz 2 mit einem Außenrohr 4 und einem Innenrohr 6, wobei ein im Innenrohr 6 angeordnetes und gegenüber diesem festgelegtes Prallelement 8, in Form eines Pralltellers, zusammen mit einer Innenseite 10 des Außenrohrs 4 eine Düse 12 ausbildet, deren Spaltgröße durch eine koaxiale Verschiebung V des Außenrohrs 4 gegenüber dem Innenrohr 6 entlang einer Ventilachse A eingestellt wird. Die koaxiale Verschiebung V wird durch eine Verdrehung R der Rohre 4, 6 gegeneinander bewirkt. Zu diesem Zweck ist das Innenrohr 6 auf einer Außenseite 13 mit zwei wellenförmig umlaufenden und zueinander parallel verlaufenden Führungskonturen 14 versehen, die mit durch Federn 16 vorgespannten Führungskugeln 18 zusammenwirken. Eine auf das Außenrohr 4 aufgebrachte Rotationsbewegung R wird durch die zusammenwirkenden Führungskugeln 18 und Führungskonturen 14 in die koaxiale Verschiebung V übersetzt.

Fig. 2 zeigt die Führungskugeln 18 in Detailansicht, wobei nun auch das Innenrohr 6 geschnitten dargestellt ist. Zwischen den Federn 16 und den Führungskugeln 18 ist jeweils ein Andruckelement 19 angeordnet, das bessere Gleiteigenschaften aufweist als die Feder 16. Ein Fortsatz 20 des Andruckelements 19 ragt in eine Öffnung der Feder 16 hinein, wodurch diese stabilisiert wird. Gleichzeitig wird das Andruckelement 19 durch die den Fortsatz 20 umgebene Feder 16 besser geführt. Die Führungskugeln 18 sind federseitig mit jeweils einem eine sphärisch ausgebildete Lagerkontur aufweisenden Kugelwiderlager 22 gelagert, wobei die Feder 16 über das Andruckelement 19 durch eine Ausnehmung im Kugelwiderlager 22 auf die Führungskugeln 18 einwirken kann. Die Lagerkontur weist dabei einen leicht größeren Radius als die Führungskugel 18 auf. Die Führungskugeln 18 sind sowohl gegenüber den Führungskonturen 14 als auch gegenüber dem Kugelwiderlager 22 mit etwas Spiel gelagert, wodurch in die entsprechenden Zwischenräume Wasser zum Schmieren und Kühlen eindringen kann.

Damit zwischen Außenrohr 4 und Innenrohr 6 Wasser zum Schmieren und Kühlen eindringen kann, weist der Fontänenaufsatz 2 einen von einer Außenseite 24 zur Innenseite 10 des Außenrohres 4 verlaufenden Schmierkanal 26 auf. Der Schmierkanal 26 mündet nach außen hin in einer äußeren, umlaufenden Nut, in der ein Dichtungselement 28 mit Untermaß angeordnet ist, so dass zwar Wasser eindringen kann, jedoch größere Schmutzpartikel abgehalten werden. Auf der Innenseite 10 des Außenrohres 4 sind zudem mehrere umlaufende Rillen 30 vorhanden, in denen sich kleinere Schmutzpartikel ablagern können, die an dem Dichtungselement 28 vorbei in das Innere des Fontänenaufsatzes 2 gelangt sind, so dass die Schmierung nicht negativ beeinflusst wird.

Feder 16 und Andruckelement 19 sind gemeinsam in einem Gehäuseelement 32 geführt gelagert. Das Gehäuseelement 32 ist herausnehmbar und ermöglicht eine einfache Wartung und insbesondere die bequeme Auswechslung von Federn 16 und Andruckelementen 19. Zudem wird das Kugelwiderlager 22 von dem Gehäuseelement 32 mit ausgebildet, so dass auch diese durch Abnehmen des Gehäuseelements 32 zugänglich sind.

Das Gehäuseelement 32 weist einen durchgehenden Kanal 33 (s. Fig. 4) zur Aufnahme der Federn 16 auf, der durch einen Verschluss 34 von außen geschlossen werden kann. Durch das Abnehmen des Verschlusses 34 können so die Federn 16 aus dem Gehäuseelement 32 herausgenommen werden, ohne dieses selbst herauszunehmen.

Fig. 3 zeigt das Gehäuseelement 32 mit den Elementen, die zumindest teilweise darin gelagert werden, in einer Explosionsdarstellung. Zur Befestigung des Gehäuseelements 32 an dem Außenrohr 4 sind vier Öffnungen 36 für Befestigungsmittel vorgesehen. Zur Befestigung des Verschlusses 34 an dem Gehäuseelement 32 können entsprechende Öffnungen bzw. Gewinde vorgesehen sein.

Wie in Fig. 4 zu sehen ist, weist das Gehäuseelement 32 ferner eine an den Außenradius des Innenrohrs 6 angepasste Grenzkontur 38 auf. Zudem ist das Gehäuseelement 32 mit zwei seitlich des Kugelwiderlagers 22 (nicht gezeigt) angeordneten Flanschflanken 40 versehen, in deren Bereich die Öffnungen 36 (nicht gezeigt) für Befestigungsmittel angeordnet sind.

Fig. 5 zeigt einen erfindungsgemäßen Fontänenaufsatz 2 mit einem unter dem Außenrohr 4 angeordneten Antriebssegment 42, das über eine Zahnkontur 44 angetrieben werden kann. Eine auf das Antriebssegment 42 aufgebrachte Rotationsbewegung R um die Ventilachse A wird über Mitnehmer 46 auf das Außenrohr 4 übertragen. Die in den Gehäuseelementen 32 gelagerten Führungskugeln 18 (nicht gezeigt) übertragen die Rotationsbewegung R in eine koaxiale Verschiebung V des Außenrohrs 4 gegenüber dem feststehenden Innenrohr 6, von dem nur der Prallteller 8 zu sehen ist. Im Bereich der Mitnehmer 46 ermöglichen entsprechende Schlitze 48 eine Auf- und Abbewegung des Außenrohres 4.

Fig. 6 zeigt den Gegenstand aus Fig. 5 in einer Schnittdarstellung. Das Prallelement 8 ist über einen Schaft 50 an dem Innenrohr 6 festgelegt. Am unteren Ende des Schafts 50 befindet sich ein aus mehreren Flügeln bestehender Strömungsrichter 52. Das Innenrohr 6 ist an einem Wassereinlassstutzen 54 über ein Schraubgewinde festgelegt. Das Antriebsmodul 42 ist über Kugellager 56 gegenüber dem Einlassstutzen 54 um die Ventilachse A drehbar gelagert. Das Prallelement 8 und die Innenseite 10 des Außenrohres 4 bilden die Düse 12 aus. Die Führungskugeln 18 befinden sich bezüglich der Führungskontur 14 in der tiefstmöglichen Position, so dass das Außenrohr 4 in Axialrichtung am weitesten von dem Prallelement 8 entfernt ist und das Wasser in einer eher horizontalen Richtung H aus der Düse 12 entweicht. Das entsprechende Wasserbild ist in Fig. 7 dargestellt.

Hingegen ist in Fig. 8 das Außenrohr 4 in seiner höchstmöglichen Position dargestellt, wobei die Innenseite 10 des Außenrohrs 4 das Prallelement seitlich umgrenzt, so dass Wasser in einer im Wesentlichen vertikal verlaufenden Richtung V' die Düse 12 verlässt. Das entsprechende Wasserbild ist in Fig. 9 dargestellt.

Fig. 10 zeigt den Gegenstand aus Fig. 6 mit herausgenommenem Innenrohr 6. Zu sehen ist, dass bezüglich der Ventilachse A in Umfangsrichtung vier Gehäuseelemente 32 mit jeweils zwei je mit einer Führungskontor 14 zusammenwirkenden Führungskugeln 18 vorgesehen sind. Das Außenrohr 4 weist zudem auf seiner Innenseite 10 mehrere umlaufende Rillen 30 zur Aufnahme von Schmutz auf.

## Patentansprüche

1. Fontänenaufsatz (2) für Wasserspiele mit einer verstellbaren Düse (12), deren Spaltgröße durch eine koaxiale Verschiebung (V) eines Außenrohrs (4) gegenüber einem Innenrohr (6) eingestellt wird, wobei zur koaxialen Verschiebung (V) zwischen Außenrohr (4) und Innenrohr (6) durch eine Verdrehung (R) der Rohre (4, 6) gegeneinander zumindest eine durch wenigstens eine Feder (16) vorgespannte bewegliche Führungskugel (18) mit einer Führungskontur (14) zusammenwirkt, **dadurch gekennzeichnet, dass** zwischen der Feder (16) und der Führungskugel (18) ein Andruckelement (19) angeordnet ist, das bessere Gleiteigenschaften aufweist als die Feder (16).

2. Fontänenaufsatz (2) nach Anspruch 1, **dadurch gekennzeichnet, dass** die insbesondere als Spiralfeder ausgebildete Feder (16) eine Öffnung aufweist und das Andruckelement (19) einen Fortsatz (20) aufweist, der in die Öffnung der Feder (16) eingreift.

3. Fontänenaufsatz (2) nach Anspruch 1 oder 2, **dadurch gekennzeichnet, dass** die zumindest eine Führungskugel (18) federseitig in einem eine bereichsweise sphärisch ausgebildete Lagerkontur aufweisenden Kugelwiderlager (22) gelagert ist, wobei die Lagerkontur einen leicht größeren Radius als die Führungskugel (18) aufweist.

4. Fontänenaufsatz (2) nach einem der vorherigen Ansprüche, **gekennzeichnet durch** ein Gehäuseelement (32), in dem die Feder (16) und das Andruckelement (19) geführt gelagert sind.

5. Fontänenaufsatz (2) nach Anspruch 3 und 4, **dadurch gekennzeichnet, dass** das Kugelwiderlager (22) Teil des Gehäuseelements (32) ist.

6. Fontänenaufsatz (2) nach Anspruch 4 oder 5, **dadurch gekennzeichnet, dass** das Gehäuseelement (32) einen durchgehenden Kanal (33) zur Aufnahme der Feder (16) aufweist, der durch einen Verschluss (34) von außen geschlossen werden kann.

7. Fontänenaufsatz (2) nach einem der Ansprüche 4 bis 6, **dadurch gekennzeichnet, dass** das Gehäuseelement (32) eine an den Außenradius des Innenrohrs (6) angepasste Grenzkontur (38) aufweist.

8. Fontänenaufsatz (2) nach einem der vorherigen Ansprüche, **dadurch gekennzeichnet, dass** die umlaufende Führungskontur (14) derart ausgebildet ist, dass pro Umdrehung mehrere koaxiale Verschiebungen (V) auf und ab realisiert werden.

9. Fontänenaufsatz (2) nach einem der vorherigen Ansprüche, **gekennzeichnet durch** zumindest zwei umlaufende Führungskonturen (14).

10. Fontänenaufsatz (2) nach einem der vorherigen Ansprüche, **dadurch gekennzeichnet, dass** zumindest zwei, bevorzugt drei, besonders bevorzugt vier, Führungskugeln (18) mit jeweils einer umlaufenden Führungskontur (14) zusammenwirken.

11. Fontänenaufsatz (2) nach einem der vorherigen Ansprüche, **gekennzeichnet durch** zumindest einen von der Außenseite (24) zur Innenseite (10) des Außenrohres (4) verlaufenden Schmierkanal (26).

12. Fontänenaufsatz (2) nach Anspruch 11, **dadurch gekennzeichnet, dass** der Schmierkanal (26) in einer äußeren, umlaufenden Nut mündet, in der ein Dichtungselement (28) mit Untermaß angeordnet ist.

13. Fontänenaufsatz (2) nach einem der vorherigen Ansprüche, **dadurch gekennzeichnet dass** das Außenrohr (4) auf seiner Innenseite (10) mehrere umlaufende Rillen (30) zur Aufnahme von Schmutz aufweist.

## Claims

1. Fountain attachment (2) for water features, comprising an adjustable nozzle (12), the gap size of which is adjusted by a coaxial displacement (V) of an outer pipe (4) relative to an inner pipe (6), wherein at least one movable guide ball (18), which is biased by at least one spring (16), cooperates with a guide contour (14) to bring about the coaxial displacement (V) between the outer pipe (4) and the inner pipe (6) by rotating (R) the pipes (4, 6) relative to one other, **characterised in that** a pressing element (19) is arranged between the spring (16) and the guide ball (18), which pressing element has better sliding properties than the spring (16).

2. Fountain attachment (2) according to claim 1, **characterised in that** the spring (16), which is designed in particular as a helical spring, has an opening and the pressing element (19) has a projection (20) which engages in the opening of the spring (16).

3. Fountain attachment (2) according to claim 1 or 2, **characterised in that** the at least one guide ball (18) is mounted on the spring side in a ball counter-bearing (22) which has a bearing contour that is spherical in regions, wherein the bearing contour has a slightly larger radius than the guide ball (18).

4. Fountain attachment (2) according to any one of the preceding claims, **characterised by** a housing element (32), in which the spring (16) and the pressing element (19) are mounted in a guided manner.

5. Fountain attachment (2) according to claim 3 and 4, **characterised in that** the ball counter-bearing (22) is part of the housing element (32).

6. Fountain attachment (2) according to claim 4 or 5, **characterised in that** the housing element (32) has a continuous channel (33) for accommodating the spring (16), which channel can be closed from outside by a closure (34).

7. Fountain attachment (2) according to any one of claims 4 to 6, **characterised in that** the housing element (32) has a boundary contour (38) matched to the outer radius of the inner pipe (6).

8. Fountain attachment (2) according to any one of the preceding claims, **characterised in that** the circumferential guide contour (14) is designed in such a way that a plurality of coaxial displacements (V) up and down are executed per revolution.

9. Fountain attachment (2) according to any one of the preceding claims, **characterised by** at least two circumferential guide contours (14).

10. Fountain attachment (2) according to any one of the preceding claims, **characterised in that** at least two, preferably three, particularly preferably four guide balls (18) cooperate with each circumferential guide contour (14).

11. Fountain attachment (2) according to any one of the preceding claims, **characterised by** at least one lubrication channel (26) which extends from the outer side (24) to the inner side (10) of the outer pipe (4).

12. Fountain attachment (2) according to claim 11, **characterised in that** the lubrication channel (26) opens into an outer circumferential groove, in which an undersized sealing element (28) is arranged.

13. Fountain attachment (2) according to any one of the preceding claims, **characterised in that** the outer pipe (4) has on the inner side (10) thereof a plurality of circumferential corrugations (30) for accommodating dirt.

## Revendications

1. Élément rapporté de fontaine (2) pour jeux d'eau, comprenant une buse réglable (12), dont la grandeur de la fente est ajustée par un déplacement coaxial (V) d'un tuyau extérieur (4) par rapport à un tuyau intérieur (6), dans lequel au moins une bille de guidage (18) mobile et précontrainte par au moins un ressort (16) coopère avec un contour de guidage (14) pour le déplacement coaxial (V) entre le tuyau extérieur (4) et le tuyau intérieur (6) par l'intermédiaire d'une torsion (R) des tuyaux (4, 6) l'un par rapport à l'autre, **caractérisé en ce que,** entre le ressort (16) et la bille de guidage (18), est disposé un élément de compression (19) qui présente de meilleures propriétés de glissement que le ressort (16).

2. Élément rapporté de fontaine (2) selon la revendication 1, **caractérisé en ce que** le ressort (16) façonné en particulier sous la forme d'un ressort hélicoïdal présente une ouverture et l'élément de compression (19) présente un prolongement (20) qui s'engage dans l'ouverture du ressort (16).

3. Élément rapporté de fontaine (2) selon la revendication 1 ou 2, **caractérisé en ce que** l'au moins une bille de guidage (18) est montée côté ressort dans un palier de butée à billes (22) présentant un contour de palier façonné de manière sphérique par sections, le contour de palier présentant un rayon légèrement plus grand que la bille de guidage (18).

4. Élément rapporté de fontaine (2) selon une des revendications précédentes, **caractérisé par** un élément de boîtier (32), dans lequel le ressort (16) et l'élément de compression (19) sont montés de manière guidée.

5. Élément rapporté de fontaine (2) selon la revendication 3 et 4, **caractérisé en ce que** le palier de butée à billes (22) fait partie de l'élément de boîtier (32).

6. Élément rapporté de fontaine (2) selon la revendication 4 ou 5, **caractérisé en ce que** l'élément de boîtier (32) présente un canal continu (33) pour recevoir le ressort (16) et peut être fermé de l'extérieur par un système de fermeture (34).

7. Élément rapporté de fontaine (2) selon une des revendications 4 à 6, **caractérisé en ce que** l'élément de boîtier (32) présente un contour limite (38) adapté au rayon extérieur du tuyau intérieur (6).

8. Élément rapporté de fontaine (2) selon une des revendications précédentes, **caractérisé en ce que** le contour de guidage (14) périphérique est façonné de manière à pouvoir réaliser par rotation plusieurs déplacements (V) coaxiaux en haut et en bas.

9. Élément rapporté de fontaine (2) selon une des revendications précédentes, **caractérisé par** au moins deux contours de guidage (14) périphériques.

10. Élément rapporté de fontaine (2) selon une des revendications précédentes, **caractérisé en ce qu'**au moins deux, préférablement trois, particulièrement préférablement quatre, billes de guidage (18) coopèrent respectivement avec un contour de guidage (14) périphérique.

11. Élément rapporté de fontaine (2) selon une des revendications précédentes, **caractérisé par** au moins un canal de graissage (26) s'étendant depuis le côté extérieur (24) jusqu'au côté intérieur (10) du tuyau extérieur (4).

12. Élément rapporté de fontaine (2) selon la revendication 11, **caractérisé en ce que** le canal de graissage (26) débouche dans une rainure périphérique extérieure, dans laquelle est disposé un élément d'étanchéité (28) comprenant des dimensions inférieures.

13. Élément rapporté de fontaine (2) selon une des revendications précédentes, **caractérisé en ce que** le tuyau extérieur (4) présente sur son côté intérieur' (10) plusieurs encoches (30) périphériques pour recevoir les salissures.
